# EUROPÄISCHE PATENTANMELDUNG

(11) **EP 0 452 686 A1**
(43) Veröffentlichungstag der Anmeldung: **23.10.1991**
(21) Anmeldenummer: 91104292.7
(22) Anmeldetag: 20.03.1991
(51) Int. Cl.: A45D 40/20, A45D 40/02

(54) **Auftragsgerät für kosmetische Anwendungen**

(30) Priorität: 14.04.1990 DE 4012198
(71) Anmelder: SCHWAN-STABILO SCHWANHäUSSER GMBH & CO., D-90024 Nürnberg (DE)
(72) Erfinder: Möck, Gerhard, W-8551 Kirchehrenbach (DE)
(74) Vertreter: LOUIS, PÖHLAU, LOHRENTZ & SEGETH

(57) **Zusammenfassung**

Es wird ein Auftragsgerät (10) für kosmetische Anwendungen beschrieben, mit mindestens einer in einem Gehäuse (12) angeordneten Mine (18), die aus dem Gehäuse (12) vorsteht. Das Gehäuse (12) ist an einem oder vorzugsweise an seinen beiden voneinander axial abgewandten Enden (42) mit je einem Innenraum-Endabschnitt (44) ausgebildet, der durch einen Minenanschlag (20) in seiner axialen Erstreckung festgelegt ist. Wenn zwei Innenraum-Endabschnitte (44) vorhanden sind, sind diese gleich ausgebildet, um den Sortieraufwand bei der Verarbeitung von Gehäusen (12), d.h. bei der Bestückung der Gehäuse (12) mit Minen (18) zu minimieren.

## Beschreibung

Die Erfindung betrifft ein Auftragsgerät für kosmetische Anwendungen gemäss dem Oberbegriff des Anspruchs 1.

Für kosmetische Anwendungen sind verschiedene Auftragsgeräte bekannt, die beispielsweise als Bleistift zum Auftragen von Lidschatten, als Lippenstift od.dgl. ausgebildet und mit einer pastösen Mine bestückt sind. Bei diesen bekannten Auftragsgeräten ergibt sich das Problem, dass zum Ausprobieren des Auftragsgerätes, d.h. zur Auswahl einer geeigneten Farbnuance der pastösen Mine des Auftragsgerätes, ein Verkaufsexemplar des Auftragsgerätes zur Verfügung gestellt werden muss. Unter Berücksichtigung der Tatsache, dass es bei solchen Auftragsgeräten für kosmetische Anwendungen eine Vielzahl verschiedener Farbnuancen gibt, sind zum Ausprobieren unterschiedlich gefärbter Minen, d.h. zur Auswahl einer gewünschten Farbnuance, eine Vielzahl Auftragsgeräte zur Verfügung zu stellen. Das bedeutet nicht nur einen Kostenfaktor, sondern es ist auch ein nicht zu vernachlässigender Lagerplatz für diese zum Probieren vorgesehenen Auftragsgeräte erforderlich.

Ein Auftragsgerät der eingangs genannten Art ist aus der CH-PS 656 513 bekannt. Bei diesem Auftragsgerät ist das Rohrelement mit einer nut- oder schlitzartigen Wandverdünnung ausgebildet, die durch einen Steg einer Betätigungsraste einer Verschlusseinrichtung durchstossen wird. Bei der Betätigung der Betätigungsraste wird die Wandverdünnung aufgeschlitzt oder aufgeklemmt. Die Verschlusseinrichtung weist ausserdem eine Hülse zur Halterung der Mine auf, wobei die Halterung mit der Betätigungsraste einstückig verbunden ist. Durch die Ausbildung dieses bekannten Auftragsgerätes mit einer Verschlusseinrichtung ergibt sich ein vergleichsweise aufwendiger Aufbau sowie ein relativ komplizierter Zusammenbau der Einzelteile dieses Auftragsgerätes, weshalb sich dieses bekannte Auftragsgerät wohl weniger zum Ausprobieren bzw. zur Auswahl einer bestimmten Farbnuance einer pastösen Mine eignet, als vielmehr für kosmetische Anwendungen, wenn eine passende Farbnuance der Mine bereits ausgewählt worden ist bzw. feststeht.

Aus dem DE-GM 80 34 274 ist ein Stift bekannt, der insbes. für kosmetische Anwendungen vorgesehen ist und der in einem Gehäuse eine pastöse Mine aufweist, die mit einem Auftragsabschnitt aus dem Gehäuse vorsteht. Dort ist die Mine ausserdem mittels eines Minenfesthalteelementes im rohrförmigen Gehäuse mechanisch festgehalten. Nachdem dieser bekannte Stift jedoch nachspitzbar sein soll, ist das Minenfesthalteelement nicht im vorderen Endabschnitt des Innenraumes des Rohrelementes vorgesehen, sondern in seinem hinteren Endabschnitt. Ausserdem ist es bei dem nachspitzbaren Auftragsgerät erforderlich, dieses mit einer bestimmten Mindestlänge bzw. mit einer Länge auszubilden,die sich aus der Länge des Gehäuses und der Längserstreckung des aus dem Gehäuse vorstehenden Auftragsabschnittes der Mine zusammensetzt, so dass die Mine länger ist als das Gehäuse des Auftragsgerätes.

Der Erfindung liegt die Aufgabe zugrunde, Auftragsgeräte der eingangs genannten Art für Probieranwendungen zu schaffen, wobei pastöse Minen unterschiedlicher Konsistenz einfach befestigt oder eingebracht werden können.

Diese Aufgabe wird erfindungsgemäss durch die Merkmale des kennzeichnenden Teiles des Anspruchs 1 gelöst. Das erfindungsgemässe Gerät ist aus Kunststoffmaterial einfach herstellbar, wobei der Materialbedarf für das Gehäuse klein ist. Ein ein solches Gehäuse aufweisendes Auftragsgerät ist insbes. zum Ausprobieren der pastösen Mine bzw. zur Auswahl eines Auftragsgerätes mit einer entsprechenden Mine vorgesehen. In vorteilhafter Weise ergibt sich bei diesem Auftragsgerät für die Mine aus pastösem Material ein relativ kleiner Materialbedarf.

Die Mine kann in den vorderen Endabschnitt des rohrartigen Gehäuses eingegossen sein. Bei einer solchen Ausbildung des Auftragsgerätes hat es sich als vorteilhaft erwiesen, wenn der über das Vorderende des Gehäuses überstehende Auftragsabschnitt der pastösen Mine eine abgerundete Spitze aufweist. Damit ergibt sich unabhängig von der Stellung, in welcher das Auftragsgerät zum Ausprobieren der pastösen Mine gehalten wird, jeweils eine mindestens annähernd gleich breite Strichlinie. Um die eingegossene pastöse Mine im rohrartigen Gehäuse sicher festzulegen, ist die Mine vorzugsweise bis zum Minenanschlag in das rohrartige Gehäuse eingegossen.

Anstelle einer eingegossenen Mine aus pastösem Material ist es auch möglich, dass die Mine aus einem extrudierten Material besteht und in den vorderen Endabschnitt des rohrartigen Gehäuses bis zum Minenanschlag eingesteckt ist. Bei einem Auftragsgerät der zuletzt genannten Art hat es sich als vorteilhaft erwiesen, wenn der über das Vorderende des Gehäuses vorstehende Auftragsabschnitt der Mine eine abgeschrägte Vorderfläche aufweist. Damit ergeben sich unterschiedlich breite Auftragsstriche, je nachdem, wie das Auftragsgerät zum Ausprobieren der pastösen Mine gehalten wird.

Beim erfindungsgemässen Auftragsgerät kann demnach unabhängig davon, ob die pastöse Mine in das rohrartige Gehäuse eingegossen wird, oder ob eine extrudierte Mine in das rohrartige Gehäuse eingesteckt wird, ein und dasselbe rohrartige Gehäuse zur Anwendung gelangen, wobei der Minenanschlag und das mindestens eine Minenfesthalteelement im einen und im anderen Fall, d.h. in Verbindung mit einer eingegossenen bzw. einer extrudierten Mine, zum genau definierten Anordnen und Fixieren der Mine im rohrartigen Gehäuse vorgesehen ist.

Eine bevorzugte Ausführung des erfindungsgemässen Auftragsgerätes, für welche ein selbständiger Patentschutz beantragt wird, ist dadurch gekennzeichnet, dass das Gehäuse an seinen beiden voneinander axial abgewandten Enden je einen Innenraum-Endabschnitt aufweist, der durch einen Minenanschlag in seiner axialen Erstreckung festgelegt ist, wobei die beiden Innenraum-Endabschnitte gleich ausgebildet sind.

Durch eine solche Ausbildung des Gehäuses mit zwei gleichen Innenraum-Endabschnitten ergibt sich der Vorteil, dass der Manipulations- bzw. Sortieraufwand bei der Verarbeitung der Gehäuse, d.h. bei ihrer Bestückung mit Minen relativ gering ist, so dass es möglich ist, in einer automatischen Fertigungslinie innerhalb vergleichsweise kurzer Taktzeiten Gehäuse mit geeigneten Minen zu bestücken. Weitere Vorteile bestehen darin, dass die symmetrisch gestalteten Gehäuse einfach geformt und demzufolge mit geringem Produktionsaufwand als Massenprodukt gefertigt werden können.

Ein Auftragsgerät der zuletzt genannten Art kann in jedem der beiden Innenraum-Endabschnitte des Gehäuses eine Mine aus einem extrudierten Material aufweisen. Es ist jedoch auch möglich, dass in einem Innenraum-Endabschnitt des Gehäuses eine Mine aus einem extrudierten Material und im anderen Innenraum-Endabschnitt des Gehäuses eine Mine aus einem gegossenen Material festgelegt ist. Auf diese Weise ist es folglich möglich, mit einem Auftragsgerät zwei Minen unterschiedlicher Konsistenz und demzufolge unterschiedlichen Auftragsverhaltens zu kombinieren. Bei der gegossenen Mine kann es sich um eine in eine Form gegossene Mine handeln die anschliessend in das Gehäuse eingebracht wird. Es ist selbstverständlich auch möglich, eine geeignete kosmetische Masse direkt in das Gehäuse einzubringen und gegebenenfalls die Minenspitze gleich mit anzuformen.

Unabhängig davon, ob ein Gehäuse mit zwei extrudierten Minen oder mit einer gegossenen und einer extrudierten Mine kombiniert ist, können die beiden Minen des Auftragsgerätes aus einem zumindest annähernd gleichfarbigen Material oder aus verschiedenfarbigen Materialien bestehen. Daraus ist ohne weiteres zu ersehen, dass in vorteilhafter Weise eine Vielzahl gewünschter Kombinationsmöglichkeiten gegeben sind. Selbstverständlich ist es auch möglich, trotz der symmetrischen Ausbildung des Gehäuses dieses nur mit einer einzigen Mine zu versehen, bei der es sich entweder um eine extrudierte oder um eine gegossene Mine handelt. Wird das Gehäuse mit einer gegossenen Mine versehen, dann ist es selbstverständlich auch möglich, dass die gegossene Mine nicht durch den Minenanschlag des entsprechenden Innenraum-Endabschnittes begrenzt ist, sondern dass die Mine wenigstens den grössten Teil des Innenraums des Gehäuses ausfüllt. Bei einem Auftragsgerät mit einer einzigen gegossenen oder extrudierten Mine kann an dem von der Mine abgewandten Ende des Gehäuses in dessen minenmaterialfreien Innenraum ein zum Herausschieben des Minenelementes aus dem Gehäuse geeignetes Vorschubelement vorgesehen sein. Hierbei kann das Vorschubelement mit einem Betätigungsorgan und mit einem Aussengewindeabschnitt ausgebildet sein. Um ein derartiges Vorschubelement in das Gehäuse einschrauben zu können, kann das Gehäuse mit einem passenden Innengewindeabschnitt ausgebildet sein. Da die Ausbildung des Gehäuses mit einem solchen Innengewindeabschnitt einen gewissen Produktionsaufwand darstellt, ist eine bevorzugte Ausbildung eines Auftragsgerätes der zuletzt erwähnten Art mit verschiebbarer Mine dadurch gekennzeichnet, dass das Vorschubelement aus einem härteren Material besteht als das Gehäuse des Auftragsgerätes. Durch eine solche Materialwahl ist es möglich, auf die Ausbildung eines Innengewindeabschnitts im Gehäuse zu verzichten, weil sich ein derartiges Vorschubelement aus einem härteren Material mit seinem Aussengewindeabschnitt selbst in das weichere Material des Gehäuses einschneidet, wenn das Vorschubelement mittels seines Betätigungsorgans betätigt, d.h. in das Gehäuse eingeschraubt wird, um die Mine aus dem anderen Ende des Gehäuses vorzubewegen.

Um beim Auftragsgerät bzw. seinem Gehäuse den den lichten Innenquerschnitt des Rohrelementes reduzierenden Minenanschlag jedes der beiden Innenraum-Endabschnitte und um insbes. auch die den lichten Innenquerschnitt des Rohrelementes bzw. der Innenraum-Endabschnitte reduzierenden Minenfesthalteelemente problemlos formen zu können, ohne hierzu aufwendige Formwerkzeuge zu benötigen, ist es vorteilhaft, wenn das Gehäuse des Auftragsgerätes aus einem federnd nachgiebigen Kunststoffmaterial gebildet ist. Mit Hilfe eines entsprechend federnd nachgiebigen Kunststoffmaterials sind nämlich in an sich bekannter Weise Hinterschneidungen realisierbar, wie sie insbes. durch die erwähnten Minenfesthalteelemente gegeben sind.

Zum Schutze des aus dem Gehäuse vorstehenden Auftragsabschnittes der/jeder Mine ist auf dem Gehäuse vorzugsweise eine zugehörige Verschlusskappe entfernbar angeordnet.

Ausführungsbeispiele des erfindungsgemässen Auftragsgerätes sind in der Zeichnung in einem vergrösserten Maßstab dargestellt und werden nachfolgend beschrieben. Es zeigt:
- Fig. 1: einen Längsschnitt durch eine erste Ausführungsform des Auftragsgerätes,
- Fig. 2: einen Längsschnitt durch eine zweite Ausführungsform des abschnittsweise gezeichneten Auftragsgerätes, wobei der von der Mine entfernte Endabschnitt des Auftragsgerätes nicht gezeichnet ist,
- Fig. 3: einen Längsschnitt durch ein Gehäuse einer bevorzugten Ausbildung des Auftragsgerätes,
- Fig. 4: einen Querschnitt durch das Auftragsgerät gem. Fig. 3 entlang der Schnittlinie II-II,
- Fig. 5: einen der Fig. 3 ähnlichen Längsschnitt durch ein Gehäuse, das mit zwei abschnittweise gezeichneten extrudierten Minen bestückt ist, wobei am rechten Endabschnitt des Auftragsgerätes eine Verschlusskappe abschnittweise angedeutet ist, und
- Fig. 6: einen Längsschnitt durch eine Ausführungsform des Auftragsgerätes mit einer gegossenen Mine und einem abschnittweise gezeichneten Vorschubelement zum Herausbewegen der abschnittweise gezeichneten Mine aus dem Gehäuse des Auftragsgerätes.

Fig. 1 zeigt ein Auftragsgerät 10 in einem stark vergrösserten Massstab, das ein rohrartiges Gehäuse 12, einen Stopfen 14, eine Verschlusskappe 16 und eine pastöse Mine 18 aufweist, wobei die Mine 18 aus einem extrudierten Material besteht und in das rohrartige Gehäuse 12 bis zu einem Minenanschlag 20, der den lichten Innenquerschnitt des rohrartigen Gehäuses 12 reduziert, eingesteckt ist. Die extrudierte Mine 18 steht mit einem Auftragsabschnitt 22 über das Vorderende 24 des Gehäuses 12 vor und ist mit einer abgeschrägten Vorderfläche 26 ausgebildet. Zum Festhalten der extrudierten Mine 18 im rohrartigen Gehäuse 12 sind zwischen dem Vorderende 24 und dem Minenanschlag 20 einteilig mit dem Gehäuse 12 ausgebildete Minenfesthalteelemente 28 ausgebildet, die den lichten Innenquerschnitt des rohrartigen Gehäuses 12 reduzieren. Der Minenanschlag 20 und die Minenfesthalteelemente 28 sind jeweils als umlaufender Bund ausgebildet.

Um ein ungewolltes Austrocknen der pastösen Mine 18 auch nach langer Zeit zu verhindern, ist das rohrartige Gehäuse 12 an dem von der Mine 18 entfernten rückseitigen Ende durch den Stopfen 14 abgeschlossen bzw. abgedichtet. Demselben Zweck dient die Verschlusskappe 16, die auf einen Aufsteckabschnitt 30 des rohrartigen Gehäuses 12 aufsteckbar bzw. aufgesteckt und vom Gehäuse 12 entfernbar ist, wobei der Aufsteckabschnitt 30 einen in bezug auf das übrige Gehäuse 12 reduzierten Durchmesser aufweist, so dass sich ein Anschlag 32 ergibt, bis zu welchem die Verschlusskappe 16 auf das rohrartige Gehäuse 12 aufgesteckt werden kann. Der Anschlag 32 ist derartig vorgesehen, dass er mit dem Minenanschlag 20 mindestens näherungsweise in einer gemeinsamen zur Längsmittellinie 34 des Auftragsgerätes 10 senkrechten Ebene vorgesehen ist.

Die in Fig. 2 gezeichnete Ausführungsform des Auftragsgerätes 10 unterscheidet sich von der in Fig. 1 dargestellten Ausbildung des Auftragsgerätes 10 dadurch, dass in das rohrartige Gehäuse 12 keine extrudierte Mine bis zum Minenanschlag 20 eingesteckt sondern dass in das rohrartige Gehäuse 12 eine Mine 18 aus pastösem Material eingegossen ist. Infolge der Oberflächenspannung bzw. Kapillarwirkung des Innenraumes 36 des rohrartigen Gehäuses 12 ergibt sich hierbei im Inneren des Gehäuses 12 eine konkav gewölbte Endfläche 38 der gegossenen Mine. Der über das Vorderende 24 des Gehäuses 12 überstehende Auftragsabschnitt 22 der eingegossenen Mine 18 aus pastösem Material ist bei der in Fig. 2 gezeichneten Ausführungsform des Auftragsgerätes 10 mit einer abgerundeten Spitze 40 geformt. Die übrigen Einzelheiten des in Fig. 2 gezeigten Auftragsgerätes 10 entsprechen denen der Fig. 1, so dass es sich erübrigt, alle diese weiteren Einzelheiten, die in Fig. 2 dieselben Bezugsziffern aufweisen wie in Fig. 1, noch einmal detailliert zu beschreiben.

Fig. 3 zeigt ein Gehäuse 12 eines Auftragsgerätes 10. Das Gehäuse 12 ist als Rohrelement ausgebildet, das einen zentralen Innenraum 36 aufweist. Das Gehäuse 12 des Auftragsgerätes 10 ist an seinen beiden voneinander axial abgewandten Enden 42 mit je einem Innenraum-Endabschnitt 44 ausgebildet. Jeder Innenraum-Endabschnitt 44 ist durch einen Minenanschlag 20 in seiner axialen Erstreckung festgelegt. Die beiden Innenraum-Endabschnitte 44 sind gleich ausgebildet.

Jeder der beiden Innenraum-Endabschnitte 44 weist Minenfesthalteelemente 28 auf, welche den lichten Innenquerschnitt des entsprechenden Innenraum-Endabschnittes 44 reduzieren. Ausserdem ist jeder Innenraum-Endabschnitt 44 mit den lichten Innenquerschnitt reduzierenden Rippen 29 ausgebildet, die sich in axialer Richtung des Gehäuses 12 erstrecken. Die Rippen 29 dienen insbes. dazu, die im entsprechenden Innenraum-Endabschnitt 44 angeordnete (nicht dargestellte) Mine gegen ungewollte Verdrehungen zu sichern. Die Minenfesthalteelemente 28 bzw. der Minenanschlag 20 sind dazu vorgesehen, die im entsprechenden Innenraum-Endabschnitt 44 angeordnete Mine gegen Verschiebungen in das Innere des Gehäuses hinein zu sichern.

Aus Fig. 4 ist ersichtlich, dass sowohl die Minenfesthalteelemente 28 als auch die Rippen 29 entlang des Umfangs des Gehäuses 12 des Auftragsgerätes 10 gleichmässig verteilt angeordnet sind.

Fig. 5 zeigt ein Auftragsgerät 10 im Längsschnitt, bei welchem das Gehäuse 12 mit zwei Minen 18 versehen ist, die in dieser Figur nur abschnittweise gezeichnet sind. Bei den Minen 18 handelt es sich um Minen aus einem extrudierten Material, die am entsprechenden Minenanschlag 20 des zugehörigen Innenraum-Endabschnittes 44 anliegen. Durch die Minenanschläge 20 werden die Minen 18 daran gehindert, ungewollt in den Innenraum 36 des Gehäuses 12 hineinbewegt zu werden. Die Minenfesthalteelemente 28 und die Rippen 29 dienen auch hier dazu, eine Verdrehung der entsprechenden Mine 18 in bezug auf das Gehäuse 12 zu verhindern. In Fig.5 ist auf der rechten Seite des Gehäuses 12 abschnittweise eine Verschlusskappe 16 angedeutet, die zum Schutz der zugehörigen Mine 18 vorgesehen ist.

In Fig. 6 ist ein Auftragsgerät 10 in einem Längsschnitt angedeutet, bei dem in das Gehäuse 12 eine Mine 18 eingegossen ist, die auf der linken Seite der Zeichnung aus dem Gehäuse 12 vorsteht. Der aus dem Gehäuse 12 vorstehende Abschnitt der Mine 18 ist abschnittweise gezeichnet. Um die Mine 18 wunschgemäss aus dem Gehäuse 12 nach links vorschieben zu können, ist ein Vorschubelement 46 vorgesehen, das mit einem abschnittweise gezeichneten Betätigungsorgan 48 und mit einem Aussengewindeabschnitt 50 ausgebildet ist. Das Vorschubelement 46 liegt mit seiner Stirnfläche 52 an der Rückenfläche 54 der Mine 18 an. Durch eine Drehung des Vorschubelementes 46 wird dessen Aussengewindeabschnitt 50 in das Gehäuse 12 eingeschraubt, wodurch gleichzeitig die Mine 18 in axialer Richtung des Gehäuses 12 aus diesem herausgeschoben wird.

## Patentansprüche

1. Auftragsgerät für kosmetische Anwendungen, mit einer in einem Gehäuse (12) angeordneten pastösen Mine (18), die mit einem Auftragsabschnitt (22) aus dem Gehäuse (12) vorsteht, und mit einer auf das Gehäuse (12) aufsteckbaren Verschlusskappe (16) zum Schutz des aus dem Gehäuse (12) vorstehenden Auftragsabschnittes (22) der Mine (18), wobei das Gehäuse (12) ein Rohrelement aufweist,
**dadurch gekennzeichnet**,
dass das Rohrelement mit einer axialen Längserstreckung zwischen 20 und 60 mm und einem Aussendurchmesser zwischen 3 und 8 mm ausgebildet ist, wobei der vordere Endabschnitt des Innenraumes (36) des Rohrelementes zur axial definierten Aufnahme und zur mechanisch festen Halterung der Mine (18) einen den lichten Innenquerschnitt des Rohrelementes reduzierenden Minenanschlag (20) und vom Minenanschlag beabstandet mindestens ein den lichten Innenquerschnitt des Rohrelementes reduzierendes Minenfesthalteelement (28) aufweist, die an das Rohrelement einteilig angeformt sind, und dass die Mine (18) eine axiale Längenabmessung zwischen 5 mm und 20 mm und einen Durchmesser aufweist, der zwischen 2 und 5 mm beträgt.

2. Auftragsgerät nach Anspruch 1,
**dadurch gekennzeichnet,**
dass die Mine (18) in den vorderen Endabschnitt des rohrartigen Gehäuses (12) eingegossen ist.

3. Auftragsgerät nach Anspruch 2,
**dadurch gekennzeichnet**,
dass der über das Vorderende (24) des Gehäuses (12) überstehende Auftragsabschnitt (22) der Mine (18) eine abgerundete Spitze (40) aufweist.

4. Auftragsgerät nach einem der Ansprüche 1 bis 3,
**dadurch gekennzeichnet**,
dass die Mine (18) bis zum Minenanschlag (20) in das rohrartige Gehäuse (12) eingegossen ist.

5. Auftragsgerät nach Anspruch 1,
**dadurch gekennzeichnet**,
dass die Mine (18) aus einem extrudierten Material besteht und in den vorderen Endabschnitt des rohrartigen Gehäuses (12) bis zum Minenanschlag (20) eingesteckt ist.

6. Auftragsgerät nach Anspruch 5,
**dadurch gekennzeichnet**,
dass der über das Vorderende (24) des Gehäuses (12) überstehende Auftragsabschnitt (22) der Mine (18) eine abgeschrägte Vorderfläche (26) aufweist.

7. Auftragsgerät insbes. nach Anspruch 1,
**dadurch gekennzeichnet**,
dass das Gehäuse (12) an seinen beiden voneinander axial abgewandten Enden (42) je einen Innenraum-Endabschnitt (44) aufweist, der durch einen Minenanschlag (20) in seiner axialen Erstreckung festgelegt ist, wobei die beiden Innenraum-Endabschnitte (44) gleich ausgebildet sind.

8. Auftragsgerät nach Anspruch 7,
**dadurch gekennzeichnet**,
dass in jedem der beiden Innenraum-Endabschnitte (44) des Gehäuses (12) eine Mine (18) aus einem extrudierten Material festgelegt ist.

9. Auftragsgerät nach Anspruch 7,
**dadurch gekennzeichnet**,
dass in einem Innenraum-Endabschnitt (44) des Gehäuses (12) eine Mine (18) aus einem extrudierten Material und im anderen Innenraum-Endabschnitt (44) des Gehäuses (12) eine Mine (18) aus einem gegossenen Material festgelegt ist.

10. Auftragsgerät nach Anspruch 8 oder 9,
**dadurch gekennzeichnet**,
dass die beiden Minen (18) aus einem zumindest annähernd gleichfarbigen Material bestehen.

11. Auftragsgerät nach Anspruch 8 oder 9,
**dadurch gekennzeichnet**,
dass die beiden Minen (18) aus verschiedenfarbigen Materialien bestehen.

12. Auftragsgerät nach Anspruch 7,
**dadurch gekennzeichnet**,
dass in einem der beiden Innenraum-Endabschnitte (44) eine Mine (18) aus gegossenem Material vorgesehen ist.

13. Auftragsgerät nach Anspruch 7 und 12,
**dadurch gekennzeichnet**,
dass an dem von der Mine (18) abgewandten Ende (42) des Gehäuses (12) in dessen minenmaterialfreiem Innenraum ein zum Herausschieben der Mine (18) aus dem Gehäuse (12) geeignetes Vorschubelement (46) vorgesehen ist.

14. Auftragsgerät nach Anspruch 13,
**dadurch gekennzeichnet**,
dass das Vorschubelement (46) mit einem Betätigungsorgan (48) und mit einem Aussengewindeabschnitt (50) ausgebildet ist.

15. Auftragsgerät nach Anspruch 13 und 14,
**dadurch gekennzeichnet**,
dass das Vorschubelement (46) aus einem härteren Material besteht als das Gehäuse (12) des Auftragsgerätes (10).

16. Auftragsgerät nach einem der vorhergehenden Ansprüche,
**dadurch gekennzeichnet**,
dass das Gehäuse (12) aus einem federnd nachgiebigen Kunststoffmaterial gebildet ist.

17. Auftragsgerät nach einem der vorhergehenden Ansprüche,
**dadurch gekennzeichnet**,
dass zum Schutz des aus dem Gehäuse (12) vorstehenden Auftragsabschnittes der/jeder Mine (18) auf dem Gehäuse (12) eine zugehörige Verschlusskappe (16) entfernbar angeordnet ist.
